# EUROPÄISCHE PATENTSCHRIFT

(11) **EP 4 088 027 B1**
(45) Veröffentlichungstag und Bekanntmachung des Hinweises auf die Patenterteilung: **28.02.2024**
(21) Anmeldenummer: 21700156.9
(22) Anmeldetag: 04.01.2021
(51) Int. Cl.: F04B 1/26, F04B 9/117, F04B 15/02, F04B 49/06

(54) **VERFAHREN ZUM BETREIBEN EINER DICKSTOFFPUMPE UND DICKSTOFFPUMPE**
METHOD FOR OPERATING A HIGH-DENSITY SOLIDS PUMP AND HIGH-DENSITY SOLIDS PUMP
PROCÉDÉ DE FONCTIONNEMENT D'UNE POMPE À SOLIDES HAUTE DENSITÉ ET POMPE À SOLIDES HAUTE DENSITÉ

(30) Priorität: 10.01.2020 DE 102020200261
(43) Veröffentlichungstag der Anmeldung: 16.11.2022
(73) Patentinhaber: Putzmeister Engineering GmbH, 72631 Aichtal (DE)
(72) Erfinder: KORT, Frederik, 70567 Stuttgart (DE); ZIEMENS, Christian, 70178 Stuttgart (DE)
(74) Vertreter: Patentanwälte Ruff, Wilhelm, Beier, Dauster & Partner mbB
(86) Internationale Anmeldenummer: PCT/EP2021/050019
(87) Internationale Veröffentlichungsnummer: WO 2021/140068

(56) Entgegenhaltungen:
- WO-A1-2019/022593
- DE-A1- 19 542 258
- DE-A1-102012 209 142

## Beschreibung

### ANWENDUNGSGEBIET UND STAND DER TECHNIK

Die Erfindung bezieht sich auf ein Verfahren zum Betreiben einer Dickstoffpumpe und eine Dickstoffpumpe.

Die DE 195 42 258 A1 offenbart eine Folgesteuerung für Zweizylinder-Dickstoffpumpen, deren Förderzylinder hydraulisch über zwei Antriebszylinder im Gegentakt betätigt werden, wobei innerhalb eines Materialaufgabebehälters eine Rohrweiche angeordnet ist, die eintrittsseitig abwechselnd an die Öffnungen der Förderzylinder angeschlossen wird und austrittsseitig mit einer Förderleitung verbunden ist. Die Antriebszylinder sind an ihrem einen Ende unter Bildung eines geschlossenen Hydraulikkreises mit je einem Anschluß einer Reversierpumpe und an ihrem anderen Ende über eine Schaukelölleitung miteinander hydraulisch verbunden. Zur Umsteuerung der Rohrweiche wird Drucköl unmittelbar aus dem von der Reversierpumpe zu den Antriebszylindern führenden Hydraulikleitungen abgezweigt. Um ein weiches Umsteuern der Rohrweiche ohne Fehlfunktion des Förderbetriebs zu gewährleisten, wird vorgeschlagen, daß die Reversierpumpe jeweils unter Durchflußumkehr und Umsteuerung der Rohrweiche durchgeschwenkt wird, wenn die Kolben der Antriebszylinder ihre Endlage erreichen und daß die Schaukelölleitung während des Durchschwenkens der Reversierpumpe zumindest zeitweilig abgesperrt wird.

### AUFGABE UND LÖSUNG

Der Erfindung liegt als Aufgabe die Bereitstellung eines Verfahrens zum Betreiben einer Dickstoffpumpe und einer Dickstoffpumpe zugrunde, die jeweils verbesserte Eigenschaften aufweisen.

Die Erfindung löst diese Aufgabe durch die Bereitstellung eines Verfahrens mit den Merkmalen des Anspruchs 1 und einer Dickstoffpumpe mit den Merkmalen des Anspruchs 15. Vorteilhafte Weiterbildungen und/oder Ausgestaltungen der Erfindung sind in den abhängigen Ansprüchen beschrieben.

Das erfindungsgemäße, insbesondere automatische, Verfahren ist zum, insbesondere automatischen, Betreiben einer Dickstoffpumpe ausgebildet bzw. konfiguriert. Die Dickstoffpumpe umfasst bzw. weist ein Dickstofffördersystem und ein Hydraulikantriebssystem auf. Das Dickstofffördersystem ist zum Fördern von Dickstoff mit einem variabel einstellbaren Fördervolumenstrom, insbesondere Fördervolumenstromwert, ausgebildet bzw. konfiguriert. Das Hydraulikantriebssystem umfasst bzw. weist zum Antreiben des Dickstofffördersystems einen, insbesondere gemeinsamen, Hydraulikkreis aufweisend bzw. umfassend eine Hydraulikflüssigkeit, eine variabel betreibbare erste Antriebspumpe und eine variabel betreibbare zweite Antriebspumpe auf. Dabei sind die erste Antriebspumpe zum variablen Betreiben mit mindestens einem variabel einstellbaren ersten Pumpenparameter, insbesondere Pumpenparameterwert, und die zweite Antriebspumpe zum von dem ersten Pumpenparameter unabhängigen variablen Betreiben mit mindestens einem variabel einstellbaren zweiten Pumpenparameter, Pumpenparameterwert, zum, insbesondere direkten, Erzeugen eines variabel einstellbaren Gesamtantriebsvolumenstroms, insbesondere Gesamtantriebsvolumenstromwert, bzw. Summenantriebsvolumenstroms der Hydraulikflüssigkeit in dem, insbesondere demselben, Hydraulikkreis ausgebildet bzw. konfiguriert. Das Verfahren umfasst bzw. weist die Schritte auf: Ermitteln, insbesondere automatisches Ermitteln, eines Gesamtantriebsvolumenstromsollwerts für den Gesamtantriebsvolumenstrom. Ermitteln, insbesondere automatisches Ermitteln, eines ersten Parametersollwerts für den ersten Pumpenparameter und eines zweiten Parametersollwerts für den zweiten Pumpenparameter in Abhängigkeit von, insbesondere mindestens, dem ermittelten Gesamtantriebsvolumenstromsollwert. Dabei sind der erste Parametersollwert und der zweite Parametersollwert voneinander verschieden, falls der ermittelte Gesamtantriebsvolumenstromsollwert in mindestens einem Gesamtantriebsvolumenstromsollwert-Bereich aus einer Menge von möglichen Gesamtantriebsvolumenstromsollwerten ist. Fördern des Dickstoffs mit dem Fördervolumenstrom mit einem Fördervolumenstromsollwert mittels Erzeugen des Gesamtantriebsvolumenstroms mit dem ermittelten Gesamtantriebsvolumenstromsollwert mittels, insbesondere automatischen, Einstellen des ersten Pumpenparameters auf den ermittelten ersten Parametersollwert und des zweiten Pumpenparameters auf den ermittelten zweiten Parametersollwert.

Dies ermöglicht, insbesondere der erste Parametersollwert und der zweite Parametersollwert voneinander verschieden ermöglichen, die Dickstoffpumpe optimaler zu betreiben, insbesondere im Unterschied zu einem nicht erfindungsgemäßen Verfahren zum Betreiben einer Dickstoffpumpe, wobei der erste Parametersollwert und der zweite Parametersollwert für alle möglichen Gesamtantriebsvolumenstromsollwerte einander gleich sind.

Insbesondere kann der mindestens eine Gesamtantriebsvolumenstromsollwert-Bereich mit dem ersten Parametersollwert und dem zweiten Parametersollwert voneinander verschieden mindestens den einen Gesamtantriebsvolumenstromsollwert aufweisen bzw. umfassen. Insbesondere kann der mindestens eine Gesamtantriebsvolumenstromsollwert-Bereich mit dem ersten Parametersollwert und dem zweiten Parametersollwert voneinander verschieden minimal 20 Prozent (%), insbesondere minimal 30 %, insbesondere minimal 40 %, und/oder maximal 100 % der Menge von möglichen Gesamtantriebsvolumenstromsollwerten sein. Zusätzlich oder alternativ können der erste Parametersollwert und der zweite Parametersollwert einander gleich sein, falls der ermittelte Gesamtantriebsvolumenstromsollwert in mindestens einem anderen Gesamtantriebsvolumenstromsollwert-Bereich aus der Menge von möglichen Gesamtantriebsvolumenstromsollwerten ist. Weiter zusätzlich oder alternativ braucht nicht ermittelt werden, dass oder ob der ermittelte Gesamtantriebsvolumenstromsollwert in dem mindestens einen Gesamtantriebsvolumenstromsollwert-Bereich aus der Menge von möglichen Gesamtantriebsvolumenstromsollwerten ist.

Der erste Pumpenparameter bzw. der erste Parametersollwert und der zweite Pumpenparameter bzw. der zweite Parametersollwert können vergleichbar bzw. gleichartig bzw. gleichen Typs bzw. gleicher Einheit, insbesondere Maßeinheit, sein.

Die Werte, insbesondere Sollwerte, können jeweils in einer, insbesondere absoluten, Maßeinheit oder einer relativen Einheit, insbesondere in %, insbesondere begrenzt durch einen Minimalwert von 0 % und einen Maximalwert von 100 %, sein.

Variabel einstellbar kann als verstellbar oder veränderbar und/oder variables Einstellen kann als Verstellen oder Verändern und/oder variabel betreibbare Antriebspumpe kann als Verstellpumpe bezeichnet werden. Zusätzlich oder alternativ kann variabel einstellbar auf mindestens drei verschiedene Werte, insbesondere stufenlos, einstellbar und/oder variables Einstellen kann auf einen von mindestens drei verschiedene Werten, insbesondere stufenloses, Einstellen bedeuten. Weiter zusätzlich oder alternativ können/kann bei einer Veränderung des Gesamtantriebsvolumenstromsollwerts der erste Parametersollwert und/oder der zweite Parametersollwert verändert oder verstellt oder anders eingestellt werden.

Der Gesamtantriebsvolumenstromsollwert kann durch einen Benutzer bzw. einen Bediener der Dickstoffpumpe vorgegeben sein.

Der Gesamtantriebsvolumenstrom der Hydraulikflüssigkeit kann in einem Antriebsdruckabschnitt, insbesondere einem Antriebshochdruckabschnitt, des Hydraulikkreises erzeugt werden. Zusätzlich oder alternativ können die erste Antriebspumpe und die zweite Antriebspumpe miteinander gekoppelt sein.

Die Hydraulikflüssigkeit kann Öl aufweisen, insbesondere sein.

Die Dickstoffpumpe kann eine Baustoffpumpe sein. Zusätzlich oder alternativ kann das Dickstofffördersystem zum Fördern von Dickstoff in Form von Baustoff ausgebildet sein. Baustoff kann Mörtel, Zement, Estrich, Beton und/oder Putz bezeichnen. Weiter zusätzlich oder alternativ kann Dickstoff Schlamm bezeichnen.

In einer Weiterbildung der Erfindung umfasst bzw. weist das Verfahren den Schritt auf: Ermitteln, insbesondere automatisches Ermitteln, insbesondere Erfassen, des Fördervolumenstromsollwerts für den Fördervolumenstrom. Das Verfahren weist auf: Ermitteln des Gesamtantriebsvolumenstromsollwerts in Abhängigkeit von dem ermittelten Fördervolumenstromsollwert. Insbesondere kann der Fördervolumenstromsollwert durch den Benutzer der Dickstoffpumpe vorgegeben sein.

In einer Weiterbildung der Erfindung umfasst bzw. weist das Verfahren den Schritt auf: Erfassen, insbesondere automatisches Erfassen, eines Antriebsdruckistwerts eines Antriebsdrucks, insbesondere eines Antriebshochdrucks, der Hydraulikflüssigkeit in dem Hydraulikkreis. Der Antriebsdruckistwert des Antriebsdrucks stellt sich in Abhängigkeit von einem Förderdruckistwert eines Förderdrucks des Dickstoffs beim Fördern bzw. während des Förderns ein. Das Verfahren weist auf: Ermitteln des ersten Parametersollwerts und des zweiten Parametersollwerts in Abhängigkeit von dem erfassten Antriebsdruckistwert. Dies, insbesondere das Ermitteln des ersten Parametersollwerts und des zweiten Parametersollwerts in Abhängigkeit von dem erfassten Antriebsdruckistwert, ermöglicht die Dickstoffpumpe noch optimaler zu betreiben, insbesondere im Unterschied zu einem nicht erfindungsgemäßen Verfahren zum Betreiben einer Dickstoffpumpe, wobei der erste Parametersollwert und der zweite Parametersollwert nicht in Abhängigkeit von einem Antriebsdruckistwert ermittelt werden. Insbesondere kann der Förderdruckistwert sich in Abhängigkeit einer Konsistenz des Dickstoffs und/oder einer Maststellung eines Verteilermasts, soweit vorhanden, der Dickstoffpumpe beim Fördern einstellen, insbesondere und beim bzw. während des Förderns verändern. Zusätzlich oder alternativ kann das Hydraulikantriebssystem, insbesondere können die erste Antriebspumpe und die zweite Antriebspumpe, derart ausgebildet bzw. ausgelegt sein, dass der Antriebsdruckistwert sich einstellen kann. Weiter zusätzlich oder alternativ können/kann bei einer Veränderung des Antriebsdruckistwerts der erste Parametersollwert und/oder der zweite Parametersollwert verändert oder verstellt oder anders eingestellt werden. Weiter zusätzlich oder alternativ kann der Antriebsdruck in einem Antriebsdruckabschnitt, insbesondere kann der Antriebshochdruck in einem Antriebshochdruckabschnitt, des Hydraulikkreises sein.

In einer Weiterbildung der Erfindung umfasst bzw. weist die Dickstoffpumpe mindestens, insbesondere nur, einen, insbesondere einzigen, Antriebsmotor auf. Der mindestens eine Antriebsmotor ist zum Drehen der ersten Antriebspumpe und der zweiten Antriebspumpe zum Erzeugen des Gesamtantriebsvolumenstroms ausgebildet bzw. konfiguriert. Das Verfahren weist auf: Fördern des Dickstoffs mittels Drehen der ersten Antriebspumpe und der zweiten Antriebspumpe mittels des mindestens einen Antriebsmotors.

In einer Weiterbildung der Erfindung sind die erste Antriebspumpe zum variablen Drehen mit dem ersten Pumpenparameter in Form einer variabel einstellbaren ersten Pumpendrehzahl und die zweite Antriebspumpe zum von der ersten Pumpendrehzahl unabhängigen variablen Drehen mit dem zweiten Pumpenparameter in Form einer variabel einstellbaren zweiten Pumpendrehzahl ausgebildet bzw. konfiguriert. Insbesondere sind der erste Parametersollwert in Form eines ersten Pumpendrehzahlsollwerts und der zweite Parametersollwert in Form eines zweiten Pumpendrehzahlsollwerts voneinander verschieden, falls der ermittelte Gesamtantriebsvolumenstromsollwert in dem mindestens einen Gesamtantriebsvolumenstromsollwert-Bereich ist. Zusätzlich oder alternativ weist das Verfahren auf: Fördern des Dickstoffs mittels Einstellen der ersten Pumpendrehzahl auf den ermittelten ersten Pumpendrehzahlsollwert und der zweiten Pumpendrehzahl auf den ermittelten zweiten Pumpendrehzahlsollwert. Weiter zusätzlich oder alternativ kann die Dickstoffpumpe mindestens ein variabel einstellbares Getriebe aufweisen, wobei das mindestens eine variabel einstellbare Getriebe den, insbesondere einzigen, Antriebsmotor mit der ersten Antriebspumpe und/oder der zweiten Antriebspumpe zum Drehen verbinden kann. Dies kann die Unabhängigkeit der ersten Pumpendrehzahl und der zweiten Pumpendrehzahl voneinander ermöglichen.

In einer Ausgestaltung der Erfindung umfasst bzw. weist die Dickstoffpumpe einen variabel betreibbaren ersten Antriebsmotor und einen von dem ersten Antriebsmotor unabhängig variabel betreibbaren zweiten Antriebsmotor auf. Dabei sind der erste Antriebsmotor zum variablen Drehen der ersten Antriebspumpe und der zweite Antriebsmotor zum variablen Drehen der zweiten Antriebspumpe ausgebildet bzw. konfiguriert. Dies ermöglicht, dass die Dickstoffpumpe kein variabel einstellbares Getriebe aufweisen braucht. Insbesondere können/kann der erste Antriebsmotor zum variablen Einstellen seiner ersten Motordrehzahl und/oder der zweite Antriebsmotor zum, insbesondere von der ersten Motordrehzahl unabhängigen, variablen Einstellen seiner zweiten Motordrehzahl ausgebildet sein. Zusätzlich oder alternativ brauchen/braucht der erste Antriebsmotor nicht zum variablen Drehen der zweiten Antriebspumpe und/oder der zweite Antriebsmotor nicht zum variablen Drehen der ersten Antriebspumpe ausgebildet sein.

In einer Ausgestaltung der Erfindung umfassen bzw. weisen der erste Antriebsmotor und der zweite Antriebsmotor jeweils einen Elektroantriebsmotor auf. Insbesondere sind der erste Antriebsmotor und der zweite Antriebsmotor jeweils ein Elektroantriebsmotor. Insbesondere kann der Elektroantriebsmotor ein Synchronmotor, insbesondere mit einem zugeordneten Frequenzumrichter der Dickstoffpumpe, sein.

In einer Ausgestaltung der Erfindung umfasst bzw. weist der, insbesondere einzige, Antriebsmotor einen Verbrennungsantriebsmotor auf. Insbesondere ist der, insbesondere einzige, Antriebsmotor ein Verbrennungsantriebsmotor. Insbesondere kann der Verbrennungsantriebsmotor einen Dieselantriebsmotor aufweisen, insbesondere sein.

In einer Weiterbildung der Erfindung sind die erste Antriebspumpe in Form einer ersten Axialkolbenpumpe aufweisend bzw. umfassend eine variabel einstellbare erste Gleitscheibe bzw. Schrägscheibe zum variablen Einstellen des ersten Pumpenparameters in Form eines ersten Schwenkwinkels der ersten Gleitscheibe und die zweite Antriebspumpe in Form einer zweiten Axialkolbenpumpe aufweisend bzw. umfassend eine variabel einstellbare zweite Gleitscheibe bzw. Schrägscheibe zum von dem ersten Schwenkwinkel unabhängigen variablen Einstellen des zweiten Pumpenparameters in Form eines zweiten Schwenkwinkels der zweiten Gleitscheibe ausgebildet bzw. konfiguriert. Dies ermöglicht, dass die Dickstoffpumpe nur einen einzigen Antriebsmotor aufweisen kann und/oder kein variabel einstellbares Getriebe aufweisen braucht. Insbesondere können die erste Antriebspumpe und die zweite Antriebspumpe zum, insbesondere variablen, Drehen mit einem festen bzw. nicht variabel einstellbaren Pumpendrehzahlverhältnis, insbesondere einer gleichen, insbesondere variabel einstellbaren, Pumpendrehzahl, ausgebildet sein. Zusätzlich oder alternativ sind der erste Parametersollwert in Form eines ersten Schwenkwinkelsollwerts und der zweite Parametersollwert in Form eines zweiten Schwenkwinkelsollwerts voneinander verschieden, falls der ermittelte Gesamtantriebsvolumenstromsollwert in dem mindestens einen Gesamtantriebsvolumenstromsollwert-Bereich ist. Weiter zusätzlich oder alternativ weist das Verfahren auf: Fördern des Dickstoffs mittels Einstellen des ersten Schwenkwinkels auf den ermittelten ersten Schwenkwinkelsollwert und des zweiten Schwenkwinkels auf den ermittelten zweiten Schwenkwinkelsollwert. Weiter zusätzlich oder alternativ kann das Verfahren aufweisen: Ermitteln des ersten Parametersollwerts in Form des ersten Schwenkwinkelsollwerts und des zweiten Parametersollwerts in Form des zweiten Schwenkwinkelsollwerts in Abhängigkeit von einem Motordrehzahlwert, insbesondere einem Motordrehzahlistwert, des Antriebsmotors.

In einer Ausgestaltung der Erfindung ist der, insbesondere einzige, Antriebsmotor zum variablen Einstellen seiner Motordrehzahl ausgebildet bzw. konfiguriert. Das Verfahren umfasst bzw. weist den Schritt auf: Ermitteln, insbesondere automatisches Ermitteln, eines Motordrehzahlsollwerts für die Motordrehzahl in Abhängigkeit von dem ermittelten Gesamtantriebsvolumenstromsollwert, insbesondere und dem erfassten Antriebsdruckistwert, soweit vorhanden. Das Verfahren weist auf: Fördern des Dickstoffs mittels, insbesondere automatischen, Einstellen der Motordrehzahl auf den ermittelten Motordrehzahlsollwert.

In einer Ausgestaltung der Erfindung mit erhöhendem Gesamtantriebsvolumenstromsollwert in einem niedrigen Gesamtantriebsvolumenstromsollwert-Bereich erhöht ein erster Schwenkwinkelsollwert für den ersten Schwenkwinkel sich, insbesondere von einem ersten Schwenkwinkelminimalwert, insbesondere Null, bis zu einem ersten Schwenkwinkelmaximalwert und ein zweiter Schwenkwinkelsollwert für den zweiten Schwenkwinkel ist konstant, insbesondere ein zweiter Schwenkwinkelminimalwert, insbesondere Null, und in einem höheren Gesamtantriebsvolumenstromsollwert-Bereich erhöht der zweite Schwenkwinkelsollwert sich, insbesondere von dem zweiten Schwenkwinkelminimalwert, insbesondere Null, bis zu einem zweiten Schwenkwinkelmaximalwert, insbesondere und falls der erste Schwenkwinkelsollwert der erste Schwenkwinkelmaximalwert ist und der zweite Schwenkwinkelsollwert der zweite Schwenkwinkelmaximalwert ist, in einem nochmals höheren Gesamtantriebsvolumenstromsollwert-Bereich erhöht der Motordrehzahlsollwert sich von einem Motordrehzahlminimalwert, insbesondere größer Null, bis zu einem Motordrehzahlmaximalwert. Dies ermöglicht einen maximalen Wirkungsgrad des Hydraulikantriebssystems. Insbesondere kann in dem niedrigen Gesamtantriebsvolumenstromsollwert-Bereich und/oder dem höheren Gesamtantriebsvolumenstromsollwert-Bereich der Motordrehzahlsollwert konstant, insbesondere der Motordrehzahlminimalwert, insbesondere größer Null, sein. Zusätzlich oder alternativ können der erste Schwenkwinkelminimalwert und der zweite Schwenkwinkelminimalwert gleich sein und/oder der erste Schwenkwinkelmaximalwert und der zweite Schwenkwinkelmaximalwert können gleich sein. Weiter zusätzlich oder alternativ kann die zweite Axialkolbenpumpe bei dem zweiten Schwenkwinkelmaximalwert einen gleichen Gesamtantriebsvolumenstromwert des Gesamtantriebsvolumenstroms wie die erste Axialkolbenpumpe bei dem ersten Schwenkwinkelmaximalwert erzeugen, insbesondere bei gleicher Pumpendrehzahl.

In einer Ausgestaltung der Erfindung erzeugt die zweite Axialkolbenpumpe, insbesondere alleine, bei einem zweiten Schwenkwinkelmaximalwert des zweiten Schwenkwinkels einen höheren Gesamtantriebsvolumenstromwert des Gesamtantriebsvolumenstroms als die erste Axialkolbenpumpe, insbesondere alleine, bei einem ersten Schwenkwinkelmaximalwert des ersten Schwenkwinkels, insbesondere bei gleicher Pumpendrehzahl. Mit erhöhendem Gesamtantriebsvolumenstromsollwert in einem niedrigen Gesamtantriebsvolumenstromsollwert-Bereich ist ein erster Schwenkwinkelsollwert für den ersten Schwenkwinkel höher als ein zweiter Schwenkwinkelsollwert für den zweiten Schwenkwinkel bis zu dem ersten Schwenkwinkelmaximalwert, in einem höheren Gesamtantriebsvolumenstromsollwert-Bereich ist der zweite Schwenkwinkelsollwert höher als der erste Schwenkwinkelsollwert bis zu dem zweiten Schwenkwinkelmaximalwert, insbesondere und falls der erste Schwenkwinkelsollwert der erste Schwenkwinkelmaximalwert ist und der zweite Schwenkwinkelsollwert der zweite Schwenkwinkelmaximalwert ist, in einem nochmals höheren Gesamtantriebsvolumenstromsollwert-Bereich erhöht der Motordrehzahlsollwert sich von einem Motordrehzahlminimalwert bis zu einem Motordrehzahlmaximalwert. Dies ermöglicht einen maximalen Wirkungsgrad des Hydraulikantriebssystems. In anderen Worten: die zweite Axialkolbenpumpe kann ein höheres Maximalverdrängungsvolumen als die erste Axialkolbenpumpe aufweisen bzw. haben. Insbesondere kann in dem niedrigen Gesamtantriebsvolumenstromsollwert-Bereich und/oder dem höheren Gesamtantriebsvolumenstromsollwert-Bereich der Motordrehzahlsollwert konstant, insbesondere der Motordrehzahlminimalwert, insbesondere größer Null, sein. Zusätzlich oder alternativ können der erste Schwenkwinkelmaximalwert und der zweite Schwenkwinkelmaximalwert gleich sein.

In einer Weiterbildung, insbesondere einer Ausgestaltung der Erfindung, weist das Verfahren auf: Ermitteln des ersten Parametersollwerts und des zweiten Parametersollwerts, insbesondere und des Motordrehzahlsollwerts, soweit vorhanden, anhand eines Optimierungskriteriums. Das Optimierungskriterium ist ein maximaler Wirkungsgrad der Dickstoffpumpe, insbesondere ein maximaler Wirkungsgrad des Hydraulikantriebssystems, insbesondere ein maximaler Wirkungsgrad der ersten Antriebspumpe und/oder ein maximaler Wirkungsgrad der zweiten Antriebspumpe, oder ein minimaler Energieverbrauch, insbesondere ein minimaler Kraftstoffverbrauch, und/oder ein maximaler Wirkungsgrad des mindestens einen Antriebsmotors. Insbesondere kann das Optimierungskriterium durch den Benutzer der Dickstoffpumpe vorgegeben sein.

In einer Weiterbildung der Erfindung sind die erste Antriebspumpe und die zweite Antriebspumpe in dem Hydraulikkreis parallel angeordnet. Zusätzlich oder alternativ umfasst bzw. weist das Hydraulikantriebssystem, insbesondere mindestens, einen variabel beweglichen Antriebskolben in dem Hydraulikkreis zum Antreiben des Dickstofffördersystems auf. Die erste Antriebspumpe und die zweite Antriebspumpe sind zum Erzeugen des variabel einstellbaren Gesamtantriebsvolumenstroms der Hydraulikflüssigkeit in dem Hydraulikkreis zum variablen Bewegen des, insbesondere mindestens einen, Antriebskolbens ausgebildet bzw. konfiguriert. Das Verfahren weist auf: Fördern des Dickstoffs mittels variablem Bewegen des Antriebskolbens. Insbesondere können der erste Parametersollwert und der zweite Parametersollwert bei bzw. während eines Hubs, insbesondere minimal 50 % Prozent einer Länge und/oder einer Zeitdauer des Hubs, voneinander verschieden sein, insbesondere und nicht nur zu einem Wechsel einer Bewegungsrichtung des Antriebskolbens.

Die erfindungsgemäße Dickstoffpumpe weist ein, insbesondere das, Dickstofffördersystem, ein, insbesondere das, Hydraulikantriebssystem und eine, insbesondere elektrische, Ermittlungseinrichtung auf. Das Dickstofffördersystem ist zum Fördern von Dickstoff, insbesondere des Dickstoffs, mit einem, insbesondere dem, variabel einstellbaren Fördervolumenstrom ausgebildet. Das Hydraulikantriebssystem weist zum Antreiben des Dickstofffördersystems einen, insbesondere den, Hydraulikkreis aufweisend eine, insbesondere die, Hydraulikflüssigkeit, eine, insbesondere die, variabel betreibbare erste Antriebspumpe und eine, insbesondere die, variabel betreibbare zweite Antriebspumpe auf. Dabei sind die erste Antriebspumpe zum variablen Betreiben mit mindestens einem, insbesondere dem mindestens einen, variabel einstellbaren ersten Pumpenparameter und die zweite Antriebspumpe zum von dem ersten Pumpenparameter unabhängigen variablen Betreiben mit mindestens einem, insbesondere dem mindestens einen, variabel einstellbaren zweiten Pumpenparameter zum Erzeugen eines, insbesondere des, variabel einstellbaren Gesamtantriebsvolumenstroms der Hydraulikflüssigkeit in dem Hydraulikkreis ausgebildet. Die Ermittlungseinrichtung ist zum, insbesondere automatischen, Ermitteln eines, insbesondere des, Gesamtantriebsvolumenstromsollwerts für den Gesamtantriebsvolumenstrom ausgebildet bzw. konfiguriert. Des Weiteren ist die Ermittlungseinrichtung zum, insbesondere automatischen, Ermitteln eines, insbesondere des, ersten Parametersollwerts für den ersten Pumpenparameter und eines, insbesondere des, zweiten Parametersollwerts für den zweiten Pumpenparameter in Abhängigkeit von dem ermittelten Gesamtantriebsvolumenstromsollwert ausgebildet bzw. konfiguriert. Der erste Parametersollwert und der zweite Parametersollwert sind voneinander verschieden, falls der ermittelte Gesamtantriebsvolumenstromsollwert in mindestens einem, insbesondere dem mindestens einen, Gesamtantriebsvolumenstromsollwert-Bereich aus einer, insbesondere der, Menge von möglichen Gesamtantriebsvolumenstromsollwerten ist. Die Dickstoffpumpe ist zum Fördern des Dickstoffs mit dem Fördervolumenstrom mit einem, insbesondere dem, Fördervolumenstromsollwert mittels Erzeugen des Gesamtantriebsvolumenstroms mit dem ermittelten Gesamtantriebsvolumenstromsollwert mittels, insbesondere automatischen, Einstellen des ersten Pumpenparameters auf den ermittelten ersten Parametersollwert und des zweiten Pumpenparameters auf den ermittelten zweiten Parametersollwert ausgebildet bzw. konfiguriert.

Die Dickstoffpumpe kann die gleichen Vorteile ermöglichen wie das zuvor beschriebene Verfahren.

Insbesondere kann die Dickstoffpumpe zum Ausführen des zuvor beschriebenen Verfahrens ausgebildet bzw. konfiguriert sein.

Die Ermittlungseinrichtung kann einen Prozessor und/oder einen Speicher aufweisen.

### KURZBESCHREIBUNG DER ZEICHNUNGEN

Weitere Vorteile und Aspekte der Erfindung ergeben sich aus den Ansprüchen und aus der nachfolgenden Beschreibung von bevorzugten Ausführungsbeispielen der Erfindung, die nachfolgend anhand der Figuren erläutert sind. Dabei zeigen:
- Fig. 1: einen schematischen Schaltplan einer erfindungsgemäßen Dickstoffpumpe aufweisend nur einen einzigen Antriebsmotor,
- Fig. 2: einen schematischen Schaltplan eines Ausschnitts der erfindungsgemäßen Dickstoffpumpe aufweisend einen ersten Antriebsmotor und einen zweiten Antriebsmotor,
- Fig. 3: ein Ablaufdiagramm eines erfindungsgemäßen Verfahrens zum Betreiben der erfindungsgemäßen Dickstoffpumpe mittels eines Look-up-tables,
- Fig. 4: ein Ablaufdiagramm zum Ermitteln des Look-up-tables der Fig. 3,
- Fig. 5: ein Ablaufdiagramm des erfindungsgemäßen Verfahrens zum Betreiben der erfindungsgemäßen Dickstoffpumpe mittels Online-Ermitteln,
- Fig. 6: einen Graphen eines ersten Parametersollwerts in Form eines ersten Schwenkwinkelsollwerts, eines zweiten Parametersollwerts in Form eines zweiten Schwenkwinkelsollwerts und eines Motordrehzahlsollwerts über einem erhöhenden Gesamtantriebsvolumenstromsollwert des erfindungsgemäßen Verfahrens, und
- Fig. 7: einen weiteren Graphen eines ersten Parametersollwerts in Form eines ersten Schwenkwinkelsollwerts, eines zweiten Parametersollwerts in Form eines zweiten Schwenkwinkelsollwerts und eines Motordrehzahlsollwerts über einem erhöhenden Gesamtantriebsvolumenstromsollwert des erfindungsgemäßen Verfahrens.

### DETAILLIERTE BESCHREIBUNG DER AUSFÜHRUNGSBEISPIELE

Fig. 1 und 2 zeigen eine erfindungsgemäße Dickstoffpumpe 1. Die Dickstoffpumpe 1 weist ein Dickstofffördersystem 2, ein Hydraulikantriebssystem 3 und eine Ermittlungseinrichtung 50 auf. Das Dickstofffördersystem 2 ist zum Fördern von Dickstoff DS mit einem variabel einstellbaren Fördervolumenstrom QF ausgebildet. Das Hydraulikantriebssystem 3 weist zum Antreiben des Dickstofffördersystems 2 einen Hydraulikkreis 4 aufweisend eine Hydraulikflüssigkeit HF, eine variabel betreibbare erste Antriebspumpe 5 und eine variabel betreibbare zweite Antriebspumpe 7 auf. Dabei sind die erste Antriebspumpe 5 zum variablen Betreiben mit mindestens einem variabel einstellbaren ersten Pumpenparameter P5 und die zweite Antriebspumpe 7 zum von dem ersten Pumpenparameter P5 unabhängigen variablen Betreiben mit mindestens einem variabel einstellbaren zweiten Pumpenparameter P7 zum Erzeugen eines variabel einstellbaren Gesamtantriebsvolumenstroms QA der Hydraulikflüssigkeit HF in dem Hydraulikkreis 4 ausgebildet. Die Ermittlungseinrichtung 50 ist zum Ermitteln eines Gesamtantriebsvolumenstromsollwerts QAS für den Gesamtantriebsvolumenstrom QA ausgebildet, wie in Fig. 3 und 5 gezeigt. Des Weiteren ist die Ermittlungseinrichtung 50 zum Ermitteln eines ersten Parametersollwerts P5S für den ersten Pumpenparameter P5 und eines zweiten Parametersollwerts P7S für den zweiten Pumpenparameter P7 in Abhängigkeit von dem ermittelten Gesamtantriebsvolumenstromsollwert QAS ausgebildet. Der erste Parametersollwert P5S und der zweite Parametersollwert P7S sind voneinander verschieden, falls der ermittelte Gesamtantriebsvolumenstromsollwert QAS in mindestens einem Gesamtantriebsvolumenstromsollwert-Bereich QASB1, QASB2, QASB3, QASB1' aus einer Menge 0, QASB1, QASB2, QASB3, QASB4, QASB1', QASB2`, QASB3` von möglichen Gesamtantriebsvolumenstromsollwerten QAS ist, wie in Fig. 6 und 7 gezeigt. Die Dickstoffpumpe 1 ist zum Fördern des Dickstoffs DS mit dem Fördervolumenstrom QF mit einem Fördervolumenstromsollwert QFS mittels Erzeugen des Gesamtantriebsvolumenstroms QA mit dem ermittelten Gesamtantriebsvolumenstromsollwert QAS mittels Einstellen des ersten Pumpenparameters P5 auf den ermittelten ersten Parametersollwert P5S und des zweiten Pumpenparameters P7 auf den ermittelten zweiten Parametersollwert P7S ausgebildet.

Fig. 3 und 5 zeigen ein erfindungsgemäßes Verfahren zum Betreiben der Dickstoffpumpe 1. Die Dickstoffpumpe 1 weist das Dickstofffördersystem 2 und das Hydraulikantriebssystem 3 auf. Das Dickstofffördersystem 2 ist zum Fördern des Dickstoffs DS mit dem variabel einstellbaren Fördervolumenstrom QF ausgebildet. Das Hydraulikantriebssystem 3 weist zum Antreiben des Dickstofffördersystems 2 den Hydraulikkreis 4 aufweisend die Hydraulikflüssigkeit HF, die variabel betreibbare erste Antriebspumpe 5 und die variabel betreibbare zweite Antriebspumpe 7 auf. Dabei sind die erste Antriebspumpe 5 zum variablen Betreiben mit dem mindestens einen variabel einstellbaren ersten Pumpenparameter P5 und die zweite Antriebspumpe 7 zum von dem ersten Pumpenparameter P5 unabhängigen variablen Betreiben mit dem mindestens einen variabel einstellbaren zweiten Pumpenparameter P7 zum Erzeugen des variabel einstellbaren Gesamtantriebsvolumenstroms QA der Hydraulikflüssigkeit HF in dem Hydraulikkreis 4 ausgebildet. Das Verfahren weist die Schritte auf: Ermitteln des Gesamtantriebsvolumenstromsollwerts QAS für den Gesamtantriebsvolumenstrom QA, insbesondere mittels der Ermittlungseinrichtung 50. Ermitteln des ersten Parametersollwerts P5S für den ersten Pumpenparameter P5 und des zweiten Parametersollwerts P7S für den zweiten Pumpenparameter P7 in Abhängigkeit von dem ermittelten Gesamtantriebsvolumenstromsollwert QAS, insbesondere mittels der Ermittlungseinrichtung 50.

Dabei sind der erste Parametersollwert P5S und der zweite Parametersollwert P7S voneinander verschieden, falls der ermittelte Gesamtantriebsvolumenstromsollwert QAS in dem mindestens einen Gesamtantriebsvolumenstromsollwert-Bereich QASB1, QASB2, QASB3, QASB1` aus der Menge 0, QASB1, QASB2, QASB3, QASB4, QASB1', QASB2`, QASB3` von möglichen Gesamtantriebsvolumenstromsollwerten QAS ist. Fördern des Dickstoffs DS mit dem Fördervolumenstrom QF mit dem Fördervolumenstromsollwert QFS, insbesondere mittels des Dickstofffördersystems 2, insbesondere mittels Antreiben des Dickstofffördersystems 2 mittels des Hydraulikantriebssystems 3, mittels Erzeugen des Gesamtantriebsvolumenstroms QA mit dem ermittelten Gesamtantriebsvolumenstromsollwert QAS mittels Einstellen des ersten Pumpenparameters P5 auf den ermittelten ersten Parametersollwert P5S und des zweiten Pumpenparameters P7 auf den ermittelten zweiten Parametersollwert P7S, insbesondere und mittels Betreiben der ersten Antriebspumpe 5 und der zweiten Antriebspumpe 7, insbesondere mittels der Dickstoffpumpe 1.

In dem gezeigten Ausführungsbeispiel weist das Hydraulikantriebssystem 3 nur die variabel betreibbare erste Antriebspumpe 5 und die variabel betreibbare zweite Antriebspumpe 7 auf. In alternativen Ausführungsbeispielen kann das Hydraulikantriebssystem mindestens drei, insbesondere mindestens vier, variabel betreibbare Antriebspumpen aufweisen.

Im Detail sind die erste Antriebspumpe 5 und die zweite Antriebspumpe 7 in dem Hydraulikkreis 4 parallel angeordnet.

Zusätzlich weist das Hydraulikantriebssystem 3 einen variabel beweglichen Antriebskolben 11a, 11b in dem Hydraulikkreis 4 zum Antreiben des Dickstofffördersystems 2 auf. Die erste Antriebspumpe 5 und die zweite Antriebspumpe 7 sind zum Erzeugen des variabel einstellbaren Gesamtantriebsvolumenstroms QA der Hydraulikflüssigkeit HF in dem Hydraulikkreis 4 zum variablen Bewegen des Antriebskolbens 11a, 11b ausgebildet. Das Verfahren weist auf: Fördern des Dickstoffs DS mittels variablem Bewegen des Antriebskolbens 11a, 11b.

In dem gezeigten Ausführungsbeispiel weist das Hydraulikantriebssystem 3 genau zwei variabel bewegliche Antriebskolben 11a, 11b auf. In alternativen Ausführungsbeispielen kann das Hydraulikantriebssystem nur einen einzigen variabel beweglichen Antriebskolben oder mindestens drei, insbesondere mindestens vier, variabel bewegliche Antriebskolben aufweisen. Insbesondere weist das Hydraulikantriebssystem 3 einen, in dem gezeigten Ausführungsbeispiel zwei, Antriebszylinder 10a, 10b auf. Der Antriebskolben 11a, 11b ist in dem, insbesondere zugeordneten, Antriebszylinder 10a, 10b angeordnet.

Des Weiteren weist der Hydraulikkreis 4 eine Schaukelleitung 60 auf.

Die erste Antriebspumpe 5 und die zweite Antriebspumpe 7 und die zwei Antriebszylinder 10a, 10b bilden mittels der Schaukelleitung 60 einen geschlossenen Antriebskreis für die Hydraulikflüssigkeit HF.

Außerdem sind die zwei Antriebskolben 11a, 11b mittels der Schaukelleitung 60 gekoppelt, insbesondere gegenphasig.

Weiter weisen die erste Antriebspumpe 5 und die zweite Antriebspumpe 7 bzw. der geschlossene Antriebskreis eine Hochdruckseite und eine Niederdruckseite auf, insbesondere die zyklisch miteinander getauscht werden, insbesondere bei dem bzw. während des Betreibens der Dickstoffpumpe 1.

Zudem weist das Dickstofffördersystem 2, insbesondere mindestens, einen Förderzylinder 12a, 12b und, insbesondere mindestens, einen variabel beweglichen Förderkolben 13a, 13b zum Fördern des Dickstoffs DS mit dem variabel einstellbaren Fördervolumenstrom QF auf. Der Förderkolben 13a, 13b ist in dem, insbesondere zugeordneten, Förderzylinder 12a, 12b angeordnet. Das Verfahren weist auf: Fördern des Dickstoffs DS mittels variablem Bewegen des Förderkolbens 13a, 13b.

Insbesondere weist die Dickstoffpumpe 1, insbesondere mindestens, eine Kolbenstange 14a, 14b auf. Die Kolbenstange 14a, 14b ist an dem, insbesondere zugeordneten, Antriebskolben 11a, 11b zur Bewegungskopplung mit dem bzw. Bewegungsübertragung auf den, insbesondere zugeordneten, Förderkolben 13a, 13b befestigt.

Des Weiteren weist das Verfahren den Schritt auf: Ermitteln des Fördervolumenstromsollwerts QFS für den Fördervolumenstrom QF, insbesondere mittels der Ermittlungseinrichtung 50. Das Verfahren weist auf: Ermitteln des Gesamtantriebsvolumenstromsollwerts QAS in Abhängigkeit von dem ermittelten Fördervolumenstromsollwert QFS.

Insbesondere weist die Dickstoffpumpe 1 ein benutzerbetätigbares Bedienfeld 51 zum Vorgeben, insbesondere Auswählen, des Fördervolumenstromsollwerts QFS durch einen Benutzer der Dickstoffpumpe 1 auf.

Außerdem weist das Verfahren den Schritt auf: Erfassen eines Antriebsdruckistwerts pAI eines Antriebsdrucks pA, insbesondere eines Antriebshochdrucks pH, der Hydraulikflüssigkeit HF in dem Hydraulikkreis 4, insbesondere mittels eines, insbesondere elektrischen, Sensors 40 der der Dickstoffpumpe 1. Der Antriebsdruckistwert pAI des Antriebsdrucks pA stellt sich in Abhängigkeit von einem Förderdruckistwert pFI eines Förderdrucks pF des Dickstoffs DS beim Fördern ein. Das Verfahren weist auf: Ermitteln des ersten Parametersollwerts P5S und des zweiten Parametersollwerts P7S in Abhängigkeit von dem erfassten Antriebsdruckistwert pAI.

Weiter weist die Dickstoffpumpe 1 mindestens einen Antriebsmotor 9, 95, 97 auf. Der mindestens eine Antriebsmotor 9, 95, 97 ist zum Drehen der ersten Antriebspumpe 5 und der zweiten Antriebspumpe 7 zum Erzeugen des Gesamtantriebsvolumenstroms QA ausgebildet. Das Verfahren weist auf: Fördern des Dickstoffs DS mittels Drehen der ersten Antriebspumpe 5 und der zweiten Antriebspumpe 7 mittels des mindestens einen Antriebsmotors 9, 95, 97.

Zudem sind die erste Antriebspumpe 5 zum variablen Drehen mit dem ersten Pumpenparameter P5 in Form einer variabel einstellbaren ersten Pumpendrehzahl n5 und die zweite Antriebspumpe 7 zum von der ersten Pumpendrehzahl n5 unabhängigen variablen Drehen mit dem zweiten Pumpenparameter P7 in Form einer variabel einstellbaren zweiten Pumpendrehzahl n7 ausgebildet, wie in Fig. 2 gezeigt.

Im Detail weist in Fig. 2 die Dickstoffpumpe 1 einen variabel betreibbaren ersten Antriebsmotor 95 und einen von dem ersten Antriebsmotor 95 unabhängig variabel betreibbaren zweiten Antriebsmotor 97 auf. Dabei sind der erste Antriebsmotor 95 zum variablen Drehen der ersten Antriebspumpe 5 und der zweite Antriebsmotor 97 zum variablen Drehen der zweiten Antriebspumpe 7 ausgebildet.

Insbesondere sind der erste Antriebsmotor 95 zum variablen Einstellen seiner ersten Motordrehzahl n95 und der zweite Antriebsmotor 97 zum variablen Einstellen seiner zweiten Motordrehzahl n97 ausgebildet.

Des Weiteren weisen der erste Antriebsmotor 95 und der zweite Antriebsmotor 97 jeweils einen Elektroantriebsmotor 105, 107 auf. Insbesondere sind der erste Antriebsmotor 95 und der zweite Antriebsmotor 97 jeweils ein Elektroantriebsmotor 105, 107.

In Fig. 1 weist die Dickstoffpumpe 1 nur einen einzigen Antriebsmotor 9 auf.

Im Detail weist in Fig. 1 der Antriebsmotor 9 einen Verbrennungsantriebsmotor 10 auf. Insbesondere ist der Antriebsmotor 9 ein Verbrennungsantriebsmotor 10.

Außerdem sind, insbesondere in Fig. 1 und 2, die erste Antriebspumpe 5 in Form einer ersten Axialkolbenpumpe 5' aufweisend eine variabel einstellbare erste Gleitscheibe 6 zum variablen Einstellen des ersten Pumpenparameters P5 in Form eines ersten Schwenkwinkels W6 der ersten Gleitscheibe 6 und die zweite Antriebspumpe 7 in Form einer zweiten Axialkolbenpumpe 7' aufweisend eine variabel einstellbare zweite Gleitscheibe 8 zum von dem ersten Schwenkwinkel W6 unabhängigen variablen Einstellen des zweiten Pumpenparameters P7 in Form eines zweiten Schwenkwinkels W8 der zweiten Gleitscheibe 8 ausgebildet.

Insbesondere weist das Hydraulikantriebssystem 3 mindestens ein, insbesondere elektrisch einstellbares, Stellglied auf. Das mindestens eine Stellglied ist zum variablen Einstellen des ersten Schwenkwinkels W6 und des zweiten Schwenkwinkels W8 ausgebildet.

Im Detail ist der, insbesondere einzige, Antriebsmotor 9 zum variablen Einstellen seiner Motordrehzahl n9 ausgebildet. Das Verfahren weist den Schritt auf: Ermitteln eines Motordrehzahlsollwerts n9S für die Motordrehzahl n9 in Abhängigkeit von dem ermittelten Gesamtantriebsvolumenstromsollwert QAS, insbesondere und dem erfassten Antriebsdruckistwert pAI, wie in Fig. 3 und 5 bis 7 gezeigt, insbesondere mittels der Ermittlungseinrichtung 50. Das Verfahren weist auf: Fördern des Dickstoffs DS mittels Einstellen der Motordrehzahl n9 auf den ermittelten Motordrehzahlsollwert n9S, insbesondere mittels der Dickstoffpumpe 1.

Weiter mit erhöhendem Gesamtantriebsvolumenstromsollwert QAS in einem niedrigen Gesamtantriebsvolumenstromsollwert-Bereich QASB1, QASB1` erhöht ein erster Schwenkwinkelsollwert W6S für den ersten Schwenkwinkel W6 sich, insbesondere von einem ersten Schwenkwinkelminimalwert W6min 0 %, bis zu einem ersten Schwenkwinkelmaximalwert W6max, insbesondere 100 %, und ein zweiter Schwenkwinkelsollwert W8S für den zweiten Schwenkwinkel W8 ist konstant, insbesondere ein zweiter Schwenkwinkelminimalwert W8min 0 %, wie in Fig. 6 und 7 gezeigt. Mit erhöhendem Gesamtantriebsvolumenstromsollwert QAS in einem höheren Gesamtantriebsvolumenstromsollwert-Bereich QASB2, QASB2` erhöht der zweite Schwenkwinkelsollwert W8S sich, insbesondere von dem zweiten Schwenkwinkelminimalwert W8min 0 %, in Fig. 6 bis 80 % und von 80 % und in Fig. 7 bis 50 % und von 50 %, bis zu einem zweiten Schwenkwinkelmaximalwert W8max, insbesondere 100 %.

Insbesondere und falls der erste Schwenkwinkelsollwert W6S der erste Schwenkwinkelmaximalwert W6max ist und der zweite Schwenkwinkelsollwert W8S der zweite Schwenkwinkelmaximalwert W8max ist, mit erhöhendem Gesamtantriebsvolumenstromsollwert QAS in einem nochmals höheren Gesamtantriebsvolumenstromsollwert-Bereich QASB4, QASB3` erhöht der Motordrehzahlsollwert n9S sich von einem Motordrehzahlminimalwert n9min, in Fig. 6 70 % und in Fig. 7 60 %, bis zu einem Motordrehzahlmaximalwert n9max, insbesondere 100 %.

Zudem erzeugt für den in Fig. 6 gezeigten Graphen die zweite Axialkolbenpumpe 7 bei dem zweiten Schwenkwinkelmaximalwert W8max des zweiten Schwenkwinkels W8 einen höheren Gesamtantriebsvolumenstromwert QAW des Gesamtantriebsvolumenstroms QA als die erste Axialkolbenpumpe 5 bei dem ersten Schwenkwinkelmaximalwert W6max des ersten Schwenkwinkels W6. Mit erhöhendem Gesamtantriebsvolumenstromsollwert QAS in dem niedrigen Gesamtantriebsvolumenstromsollwert-Bereich QASB1 ist der erste Schwenkwinkelsollwert W6S für den ersten Schwenkwinkel W6 höher als der zweite Schwenkwinkelsollwert W8S für den zweiten Schwenkwinkel W8 bis zu dem ersten Schwenkwinkelmaximalwert W6max. Mit erhöhendem Gesamtantriebsvolumenstromsollwert QAS in dem höheren Gesamtantriebsvolumenstromsollwert-Bereich QASB2 ist der zweite Schwenkwinkelsollwert W8S höher als der erste Schwenkwinkelsollwert W6S bis zu dem zweiten Schwenkwinkelmaximalwert W8max.

Für den in Fig. 7 gezeigten Graphen erzeugt die zweite Axialkolbenpumpe 7 bei dem zweiten Schwenkwinkelmaximalwert W8max einen gleichen Gesamtantriebsvolumenstromwert QAW wie die erste Axialkolbenpumpe 5 bei dem ersten Schwenkwinkelmaximalwert W6max.

Insbesondere ist in Fig. 6 der niedrige Gesamtantriebsvolumenstromsollwert-Bereich QASB1 größer 0 % bis 30 % eines Gesamtantriebsvolumenstrommaximalwerts QAmax. Der höhere Gesamtantriebsvolumenstromsollwert-Bereich QASB2 ist größer 30% bis 40 % des Gesamtantriebsvolumenstrommaximalwerts QAmax. Der nochmals höhere Gesamtantriebsvolumenstromsollwert-Bereich QASB4 ist größer 70 % bis 100 % des Gesamtantriebsvolumenstrommaximalwerts QAmax. Zusätzlich ist ein Gesamtantriebsvolumenstromsollwert-Bereich 0 niedriger als der niedrige Gesamtantriebsvolumenstromsollwert-Bereich QASB1 0% und ein Gesamtantriebsvolumenstromsollwert-Bereich QASB3 zwischen dem höheren Gesamtantriebsvolumenstromsollwert-Bereich QASB2 und dem nochmals höheren Gesamtantriebsvolumenstromsollwert-Bereich QASB4 ist größer 40 % bis 70 %.

In Fig. 7 ist der niedrige Gesamtantriebsvolumenstromsollwert-Bereich QASB1` größer 0 % bis 40 % des Gesamtantriebsvolumenstrommaximalwerts QAmax. Der höhere Gesamtantriebsvolumenstromsollwert-Bereich QASB2` ist größer 40% bis 80 % des Gesamtantriebsvolumenstrommaximalwerts QAmax. Der nochmals höhere Gesamtantriebsvolumenstromsollwert-Bereich QASB3` ist größer 80 % bis 100 % des Gesamtantriebsvolumenstrommaximalwerts QAmax. Zusätzlich ist ein Gesamtantriebsvolumenstromsollwert-Bereich 0 niedriger als der niedrige Gesamtantriebsvolumenstromsollwert-Bereich QASB1 0%.

Des Weiteren ist mit erhöhendem Gesamtantriebsvolumenstromsollwert QAS in dem höheren Gesamtantriebsvolumenstromsollwert-Bereich QASB2 der erste Schwenkwinkelsollwert W6S konstant, insbesondere der erste Schwenkwinkelminimalwert W6min 0 %, wie in Fig. 6 gezeigt.

Außerdem mit erhöhendem Gesamtantriebsvolumenstromsollwert QAS in dem Gesamtantriebsvolumenstromsollwert-Bereich QASB3 erhöht der erste Schwenkwinkelsollwert W6S sich, insbesondere von dem ersten Schwenkwinkelminimalwert W6min 0 %, insbesondere bis 70 % und von 70 %, bis zu dem ersten Schwenkwinkelmaximalwert W6max.

Weiter mit erhöhendem Gesamtantriebsvolumenstromsollwert QAS in dem Gesamtantriebsvolumenstromsollwert-Bereich QASB3 erhöht der zweite Schwenkwinkelsollwert W8S sich, insbesondere von 50 %, bis zu dem zweiten Schwenkwinkelmaximalwert W8max.

Zudem mit erhöhendem Gesamtantriebsvolumenstromsollwert QAS in dem höheren Gesamtantriebsvolumenstromsollwert-Bereich QASB2` erhöht der erste Schwenkwinkelsollwert W6S sich, insbesondere von 50 %, bis zu dem ersten Schwenkwinkelmaximalwert W6max, wie in Fig. 7 gezeigt.

Somit sind der erste Parametersollwert P5S und der zweite Parametersollwert P7S voneinander verschieden, falls der ermittelte Gesamtantriebsvolumenstromsollwert QAS in dem niedrigen Gesamtantriebsvolumenstromsollwert-Bereich QASB1, QASB1` und dem höheren Gesamtantriebsvolumenstromsollwert-Bereich QASB2, insbesondere und dem Gesamtantriebsvolumenstromsollwert-Bereich QASB3, ist.

Zusätzlich sind der erste Parametersollwert P5S und der zweite Parametersollwert P7S einander gleich, falls der ermittelte Gesamtantriebsvolumenstromsollwert in dem Gesamtantriebsvolumenstromsollwert-Bereich 0, dem höheren Gesamtantriebsvolumenstromsollwert-Bereich QASB2` und dem nochmals höheren Gesamtantriebsvolumenstromsollwert-Bereich QASB4, QASB3` ist.

Des Weiteren ist in dem Gesamtantriebsvolumenstromsollwert-Bereich 0, dem niedrigen Gesamtantriebsvolumenstromsollwert-Bereich QASB1, QASB1', dem höheren Gesamtantriebsvolumenstromsollwert-Bereich QASB2, QASB2' und dem Gesamtantriebsvolumenstromsollwert-Bereich QASB3 der Motordrehzahlsollwert n9S konstant, insbesondere der Motordrehzahlminimalwert n9min.

Außerdem weist das Verfahren auf: Ermitteln des ersten Parametersollwerts P5S und des zweiten Parametersollwerts P7S, insbesondere und des Motordrehzahlsollwerts n9S, anhand eines Optimierungskriteriums OK, wie in Fig. 3 bis 5 gezeigt. Das Optimierungskriterium OK ist ein maximaler Wirkungsgrad η1max der Dickstoffpumpe 1, insbesondere ein maximaler Wirkungsgrad η2max des Hydraulikantriebssystems 2, insbesondere ein maximaler Wirkungsgrad η5max der ersten Antriebspumpe 5 und/oder ein maximaler Wirkungsgrad η7max der zweiten Antriebspumpe 7, oder ein minimaler Energieverbrauch EV9, insbesondere ein minimaler Kraftstoffverbrauch KV9, und/oder ein maximaler Wirkungsgrad η9max des mindestens einen Antriebsmotors 9, 95, 97.

Insbesondere ist das benutzerbetätigbare Bedienfeld 51 zum Vorgeben, insbesondere Auswählen, des Optimierungskriterium OK den Benutzer der Dickstoffpumpe 1 ausgebildet.

In Fig. 3 werden der erste Parametersollwert P5S und der zweite Parametersollwert P7S, insbesondere und der Motordrehzahlsollwert n9S, mittels eines Look-up-tables bzw. offline ermittelt.

Im Detail wird der Look-up-table mittels Kennfelder, insbesondere Wirkungsgradkennfelder, der ersten Antriebspumpe 5 und der zweiten Antriebspumpe 7, insbesondere und des mindestens einen Antriebsmotors 9, 95, 97, für die möglichen Gesamtantriebsvolumenstromsollwerte QAS, insbesondere und mögliche Antriebsdruckistwerte pAI, ermittelt, insbesondere berechnet, wie in Fig. 4 gezeigt.

In Fig. 5 werden der erste Parametersollwert P5S und der zweite Parametersollwert P7S, insbesondere und der Motordrehzahlsollwert n9S, mittels, insbesondere der, Kennfelder der ersten Antriebspumpe 5 und der zweiten Antriebspumpe 7, insbesondere und des mindestens einen Antriebsmotors 9, 95, 97, online ermittelt, insbesondere berechnet.

Weiter weist die Ermittlungseinrichtung 50 mit der ersten Antriebspumpe 5 und der zweiten Antriebspumpe 7, insbesondere mittels des mindestens einen Stellglieds, insbesondere und dem Bedienfeld 51, dem Sensor 40, und dem mindestens einen Antriebsmotor 9, 95, 97, eine, insbesondere elektrische, Signalverbindung auf.

Wie die gezeigten und oben erläuterten Ausführungsbeispiele deutlich machen, stellt die Erfindung ein vorteilhaftes Verfahren zum Betreiben einer Dickstoffpumpe und eine vorteilhafte Dickstoffpumpe bereit, die jeweils verbesserte Eigenschaften aufweisen

## Patentansprüche

1. Verfahren zum Betreiben einer Dickstoffpumpe (1),
- wobei die Dickstoffpumpe (1) aufweist:
- ein Dickstofffördersystem (2), wobei das Dickstofffördersystem (2) zum Fördern von Dickstoff (DS) mit einem variabel einstellbaren Fördervolumenstrom (QF) ausgebildet ist, und
- ein Hydraulikantriebssystem (3), wobei das Hydraulikantriebssystem (3) zum Antreiben des Dickstofffördersystems (2) aufweist:
- einen Hydraulikkreis (4) aufweisend eine Hydraulikflüssigkeit (HF),
- eine variabel betreibbare erste Antriebspumpe (5), und
- eine variabel betreibbare zweite Antriebspumpe (7),
- wobei die erste Antriebspumpe (5) zum variablen Betreiben mit mindestens einem variabel einstellbaren ersten Pumpenparameter (P5) und die zweite Antriebspumpe (7) zum von dem ersten Pumpenparameter (P5) unabhängigen variablen Betreiben mit mindestens einem variabel einstellbaren zweiten Pumpenparameter (P7) zum Erzeugen eines variabel einstellbaren Gesamtantriebsvolumenstroms (QA) der Hydraulikflüssigkeit (HF) in dem Hydraulikkreis (4) ausgebildet sind,
- wobei das Verfahren die Schritte aufweist:
- Ermitteln eines Gesamtantriebsvolumenstromsollwerts (QAS) für den Gesamtantriebsvolumenstrom (QA),
- Ermitteln eines ersten Parametersollwerts (P5S) für den ersten Pumpenparameter (P5) und eines zweiten Parametersollwerts (P7S) für den zweiten Pumpenparameter (P7) in Abhängigkeit von dem ermittelten Gesamtantriebsvolumenstromsollwert (QAS), wobei der erste Parametersollwert (P5S) und der zweite Parametersollwert (P7S) voneinander verschieden sind, falls der ermittelte Gesamtantriebsvolumenstromsollwert (QAS) in mindestens einem Gesamtantriebsvolumenstromsollwert-Bereich (QASB1, QASB2, QASB3, QASB1') aus einer Menge (0, QASB1, QASB2, QASB3, QASB4, QASB1', QASB2`, QASB3`) von möglichen Gesamtantriebsvolumenstromsollwerten (QAS) ist, und
- Fördern des Dickstoffs (DS) mit dem Fördervolumenstrom (QF) mit einem Fördervolumenstromsollwert (QFS) mittels Erzeugen des Gesamtantriebsvolumenstroms (QA) mit dem ermittelten Gesamtantriebsvolumenstromsollwert (QAS) mittels Einstellen des ersten Pumpenparameters (P5) auf den ermittelten ersten Parametersollwert (P5S) und des zweiten Pumpenparameters (P7) auf den ermittelten zweiten Parametersollwert (P7S).

2. Verfahren nach Anspruch 1,
- wobei das Verfahren den Schritt aufweist: Ermitteln, insbesondere Erfassen, des Fördervolumenstromsollwerts (QFS) für den Fördervolumenstrom (QF), und
- wobei das Verfahren aufweist: Ermitteln des Gesamtantriebsvolumenstromsollwerts (QAS) in Abhängigkeit von dem ermittelten Fördervolumenstromsollwert (QFS).

3. Verfahren nach einem der vorhergehenden Ansprüche,
- wobei das Verfahren den Schritt aufweist: Erfassen eines Antriebsdruckistwerts (pAI) eines Antriebsdrucks (pA), insbesondere eines Antriebshochdrucks (pH), der Hydraulikflüssigkeit (HF) in dem Hydraulikkreis (4), wobei der Antriebsdruckistwert (pAI) des Antriebsdrucks (pA) sich in Abhängigkeit von einem Förderdruckistwert (pFI) eines Förderdrucks (pF) des Dickstoffs (DS) beim Fördern einstellt, und
- wobei das Verfahren aufweist: Ermitteln des ersten Parametersollwerts (P5S) und des zweiten Parametersollwerts (P7S) in Abhängigkeit von dem erfassten Antriebsdruckistwert (pAI).

4. Verfahren nach einem der vorhergehenden Ansprüche,
- wobei die Dickstoffpumpe (1) mindestens einen Antriebsmotor (9, 95, 97) aufweist, wobei der mindestens eine Antriebsmotor (9, 95, 97) zum Drehen der ersten Antriebspumpe (5) und der zweiten Antriebspumpe (7) zum Erzeugen des Gesamtantriebsvolumenstroms (QA) ausgebildet ist, und
- wobei das Verfahren aufweist: Fördern des Dickstoffs (DS) mittels Drehen der ersten Antriebspumpe (5) und der zweiten Antriebspumpe (7) mittels des mindestens einen Antriebsmotors (9, 95, 97).

5. Verfahren nach einem der vorhergehenden Ansprüche,
- wobei die erste Antriebspumpe (5) zum variablen Drehen mit dem ersten Pumpenparameter (P5) in Form einer variabel einstellbaren ersten Pumpendrehzahl (n5) und die zweite Antriebspumpe (7) zum von der ersten Pumpendrehzahl (n5) unabhängigen variablen Drehen mit dem zweiten Pumpenparameter (P7) in Form einer variabel einstellbaren zweiten Pumpendrehzahl (n7) ausgebildet sind.

6. Verfahren nach Ansprüchen 4 und 5,
- wobei die Dickstoffpumpe (1) einen variabel betreibbaren ersten Antriebsmotor (95) und einen von dem ersten Antriebsmotor (95) unabhängig variabel betreibbaren zweiten Antriebsmotor (97) aufweist, wobei der erste Antriebsmotor (95) zum variablen Drehen der ersten Antriebspumpe (5) und der zweite Antriebsmotor (97) zum variablen Drehen der zweiten Antriebspumpe (7) ausgebildet sind.

7. Verfahren nach Anspruch 6,
- wobei der erste Antriebsmotor (95) und der zweite Antriebsmotor (97) jeweils einen Elektroantriebsmotor (105, 107) aufweisen, insbesondere ein Elektroantriebsmotor (105, 107) sind.

8. Verfahren nach Anspruch 4 oder einem von Anspruch 4 abhängigen Anspruch,
- wobei der, insbesondere einzige, Antriebsmotor (9) einen Verbrennungsantriebsmotor (10) aufweist, insbesondere ein Verbrennungsantriebsmotor (10) ist.

9. Verfahren nach einem der vorhergehenden Ansprüche,
- wobei die erste Antriebspumpe (5) in Form einer ersten Axialkolbenpumpe (5`) aufweisend eine variabel einstellbare erste Gleitscheibe (6) zum variablen Einstellen des ersten Pumpenparameters (P5) in Form eines ersten Schwenkwinkels (W6) der ersten Gleitscheibe (6) und die zweite Antriebspumpe (7) in Form einer zweiten Axialkolbenpumpe (7`) aufweisend eine variabel einstellbare zweite Gleitscheibe (8) zum von dem ersten Schwenkwinkel (W6) unabhängigen variablen Einstellen des zweiten Pumpenparameters (P7) in Form eines zweiten Schwenkwinkels (W8) der zweiten Gleitscheibe (8) ausgebildet sind.

10. Verfahren nach Ansprüchen 4 und 9, insbesondere und nach Anspruch 3,
- wobei der, insbesondere einzige, Antriebsmotor (9) zum variablen Einstellen seiner Motordrehzahl (n9) ausgebildet ist,
- wobei das Verfahren den Schritt aufweist: Ermitteln eines Motordrehzahlsollwerts (n9S) für die Motordrehzahl (n9) in Abhängigkeit von dem ermittelten Gesamtantriebsvolumenstromsollwert (QAS), insbesondere und dem erfassten Antriebsdruckistwert (pAI), und
- wobei das Verfahren aufweist: Fördern des Dickstoffs (DS) mittels Einstellen der Motordrehzahl (n9) auf den ermittelten Motordrehzahlsollwert (n9S).

11. Verfahren nach Anspruch 9 oder 10,
- wobei mit erhöhendem Gesamtantriebsvolumenstromsollwert (QAS) in einem niedrigen Gesamtantriebsvolumenstromsollwert-Bereich (QASB1, QASB1') ein erster Schwenkwinkelsollwert (W6S) für den ersten Schwenkwinkel (W6) sich bis zu einem ersten Schwenkwinkelmaximalwert (W6max) erhöht und ein zweiter Schwenkwinkelsollwert (W8S) für den zweiten Schwenkwinkel (W8) konstant ist, und in einem höheren Gesamtantriebsvolumenstromsollwert-Bereich (QASB2, QASB2') der zweite Schwenkwinkelsollwert (W8S) sich bis zu einem zweiten Schwenkwinkelmaximalwert (W8max) erhöht, insbesondere und falls der erste Schwenkwinkelsollwert (W6S) der erste Schwenkwinkelmaximalwert (W6max) ist und der zweite Schwenkwinkelsollwert (W8S) der zweite Schwenkwinkelmaximalwert (W8max) ist, in einem nochmals höheren Gesamtantriebsvolumenstromsollwert-Bereich (QASB4, QASB3`) der Motordrehzahlsollwert (n9S) sich von einem Motordrehzahlminimalwert (n9min) bis zu einem Motordrehzahlmaximalwert (n9max) erhöht.

12. Verfahren nach einem der Ansprüche 9 bis 11,
- wobei die zweite Axialkolbenpumpe (7) bei einem zweiten Schwenkwinkelmaximalwert (W8max) des zweiten Schwenkwinkels (W8) einen höheren Gesamtantriebsvolumenstromwert (QAW) des Gesamtantriebsvolumenstroms (QA) als die erste Axialkolbenpumpe (5) bei einem ersten Schwenkwinkelmaximalwert (W6max) des ersten Schwenkwinkels (W6) erzeugt, und
- wobei mit erhöhendem Gesamtantriebsvolumenstromsollwert (QAS) in einem niedrigen Gesamtantriebsvolumenstromsollwert-Bereich (QASB1) ein erster Schwenkwinkelsollwert (W6S) für den ersten Schwenkwinkel (W6) höher als ein zweiter Schwenkwinkelsollwert (W8S) für den zweiten Schwenkwinkel (W8) bis zu dem ersten Schwenkwinkelmaximalwert (W6max) ist, in einem höheren Gesamtantriebsvolumenstromsollwert-Bereich (QASB2) der zweite Schwenkwinkelsollwert (W8S) höher als der erste Schwenkwinkelsollwert (W6S) bis zu dem zweiten Schwenkwinkelmaximalwert (W8max) ist, insbesondere und falls der erste Schwenkwinkelsollwert (W6S) der erste Schwenkwinkelmaximalwert (W6max) ist und der zweite Schwenkwinkelsollwert (W8S) der zweite Schwenkwinkelmaximalwert (W8max) ist, in einem nochmals höheren Gesamtantriebsvolumenstromsollwert-Bereich (QASB4) der Motordrehzahlsollwert (n9S) sich von einem Motordrehzahlminimalwert (n9min) bis zu einem Motordrehzahlmaximalwert (n9max) erhöht.

13. Verfahren nach einem der vorhergehenden Ansprüche, insbesondere nach Anspruch 4 oder einem von Anspruch 4 abhängigen Anspruch, insbesondere nach Anspruch 10,
- wobei das Verfahren aufweist: Ermitteln des ersten Parametersollwerts (P5S) und des zweiten Parametersollwerts (P7S), insbesondere und des Motordrehzahlsollwerts (n9S), anhand eines Optimierungskriteriums (OK), wobei das Optimierungskriterium (OK) ein maximaler Wirkungsgrad (η1max) der Dickstoffpumpe (1) ist, insbesondere ein maximaler Wirkungsgrad (η2max) des Hydraulikantriebssystems (2) oder ein minimaler Energieverbrauch (EV9), insbesondere ein minimaler Kraftstoffverbrauch (KV9), und/oder ein maximaler Wirkungsgrad (η9max) des mindestens einen Antriebsmotors (9, 95, 97).

14. Verfahren nach einem der vorhergehenden Ansprüche,
- wobei die erste Antriebspumpe (5) und die zweite Antriebspumpe (7) in dem Hydraulikkreis (4) parallel angeordnet sind, und/oder
- wobei das Hydraulikantriebssystem (3) einen variabel beweglichen Antriebskolben (11a, 11b) in dem Hydraulikkreis (4) zum Antreiben des Dickstofffördersystems (2) aufweist,
- wobei die erste Antriebspumpe (5) und die zweite Antriebspumpe (7) zum Erzeugen des variabel einstellbaren Gesamtantriebsvolumenstroms (QA) der Hydraulikflüssigkeit (HF) in dem Hydraulikkreis (4) zum variablen Bewegen des Antriebskolbens (11a, 11b) ausgebildet sind, und
- wobei das Verfahren aufweist: Fördern des Dickstoffs (DS) mittels variablem Bewegen des Antriebskolbens (11a, 11b).

15. Dickstoffpumpe (1), wobei die Dickstoffpumpe (1) aufweist:
- ein Dickstofffördersystem (2), wobei das Dickstofffördersystem (2) zum Fördern von Dickstoff (DS) mit einem variabel einstellbaren Fördervolumenstrom (QF) ausgebildet ist,
- ein Hydraulikantriebssystem (3), wobei das Hydraulikantriebssystem (3) zum Antreiben des Dickstofffördersystems (2) aufweist:
- einen Hydraulikkreis (4) aufweisend eine Hydraulikflüssigkeit (HF),
- eine variabel betreibbare erste Antriebspumpe (5), und
- eine variabel betreibbare zweite Antriebspumpe (7),
- wobei die erste Antriebspumpe (5) zum variablen Betreiben mit mindestens einem variabel einstellbaren ersten Pumpenparameter (P5) und die zweite Antriebspumpe (7) zum von dem ersten Pumpenparameter (P5) unabhängigen variablen Betreiben mit mindestens einem variabel einstellbaren zweiten Pumpenparameter (P7) zum Erzeugen eines variabel einstellbaren Gesamtantriebsvolumenstroms (QA) der Hydraulikflüssigkeit (HF) in dem Hydraulikkreis (4) ausgebildet sind, und
- eine Ermittlungseinrichtung (50), wobei die Ermittlungseinrichtung (50)
- zum Ermitteln eines Gesamtantriebsvolumenstromsollwerts (QAS) für den Gesamtantriebsvolumenstrom (QA), und
- zum Ermitteln eines ersten Parametersollwerts (P5S) für den ersten Pumpenparameter (P5) und eines zweiten Parametersollwerts (P7S) für den zweiten Pumpenparameter (P7) in Abhängigkeit von dem ermittelten Gesamtantriebsvolumenstromsollwert (QAS), wobei der erste Parametersollwert (P5S) und der zweite Parametersollwert (P7S) voneinander verschieden sind, falls der ermittelte Gesamtantriebsvolumenstromsollwert (QAS) in mindestens einem Gesamtantriebsvolumenstromsollwert-Bereich (QASB1, QASB2, QASB3, QASB1') aus einer Menge (0, QASB1, QASB2, QASB3, QASB4, QASB1', QASB2`, QASB3`) von möglichen Gesamtantriebsvolumenstromsollwerten (QAS) ist, ausgebildet ist, und
- wobei die Dickstoffpumpe (1) zum Fördern des Dickstoffs (DS) mit dem Fördervolumenstrom (QF) mit einem Fördervolumenstromsollwert (QFS) mittels Erzeugen des Gesamtantriebsvolumenstroms (QA) mit dem ermittelten Gesamtantriebsvolumenstromsollwert (QAS) mittels Einstellen des ersten Pumpenparameters (P5) auf den ermittelten ersten Parametersollwert (P5S) und des zweiten Pumpenparameters (P7) auf den ermittelten zweiten Parametersollwert (P7S) ausgebildet ist.

## Claims

1. Method for operating a thick-matter pump (1),
- wherein the thick-matter pump (1) has:
- a thick-matter delivery system (2), wherein the thick-matter delivery system (2) is designed for delivering thick matter (DS) with a variably settable delivery volumetric flow rate (QF), and
- a hydraulic drive system (3), wherein, for driving the thick-matter delivery system (2), the hydraulic drive system (3) has:
- a hydraulic circuit (4) having a hydraulic fluid (HF),
- a variably operable first drive pump (5), and
- a variably operable second drive pump (7),
- wherein the first drive pump (5) is designed for variable operation with at least one variably settable first pump parameter (P5) and the second drive pump (7) is designed for variable operation, independent of the first pump parameter (P5), with at least one variably settable second pump parameter (P7) for generating a variably settable overall drive volumetric flow rate (QA) of the hydraulic fluid (HF) in the hydraulic circuit (4),
- wherein the method comprises the steps of:
determining an overall-drive-volumetric-flow-rate target value (QAS) for the overall drive volumetric flow rate (QA),
- determining a first parameter target value (P5S) for the first pump parameter (P5) and a second parameter target value (P7S) for the second pump parameter (P7) in a manner dependent on the determined overall-drive-volumetric-flow-rate target value (QAS), wherein the first parameter target value (P5S) and the second parameter target value (P7S) differ from one another if the determined overall-drive-volumetric-flow-rate target value (QAS) is in at least one overall-drive-volumetric-flow-rate-target-value range (QASB1, QASB2, QASB3, QASB1') from a set (0, QASB1, QASB2, QASB3, QASB4, QASB1', QASB2`, QASB3') of possible overall-drive-volumetric-flow-rate target values (QAS), and
- delivering the thick matter (DS) with the delivery volumetric flow rate (QF) with a delivery-volumetric-flow-rate target value (QFS) by means of generating the overall drive volumetric flow rate (QA) with the determined overall-drive-volumetric-flow-rate target value (QAS) by means of setting the first pump parameter (P5) to the determined first parameter target value (P5S) and the second pump parameter (P7) to the determined second parameter target value (P7S).

2. Method according to Claim 1,
- wherein the method comprises the step of: determining, in particular detecting, the deliveryvolumetric-flow-rate target value (QFS) for the delivery volumetric flow rate (QF), and
- wherein the method comprises: determining the overall-drive-volumetric-flow-rate target value (QAS) in a manner dependent on the determined delivery-volumetric-flow-rate target value (QFS).

3. Method according to either of the preceding claims,
- wherein the method comprises the step of: detecting a drive-pressure actual value (pAI) of a drive pressure (pA), in particular of a drive high pressure (pH), of the hydraulic fluid (HF) in the hydraulic circuit (4), wherein the drive-pressure actual value (pAI) of the drive pressure (pA) is established in a manner dependent on a delivery-pressure actual value (pFI) of a delivery pressure (pF) of the thick matter (DS) at the time of delivery, and
- wherein the method comprises: determining the first parameter target value (P5S) and the second parameter target value (P7S) in a manner dependent on the detected drive-pressure actual value (pAI).

4. Method according to one of the preceding claims,
- wherein the thick-matter pump (1) has at least one drive motor (9, 95, 97), wherein the at least one drive motor (9, 95, 97) is designed for rotating the first drive pump (5) and the second drive pump (7) for generating the overall drive volumetric flow rate (QA), and
- wherein the method comprises: delivering the thick matter (DS) by means of rotating the first drive pump (5) and the second drive pump (7) by means of the at least one drive motor (9, 95, 97).

5. Method according to one of the preceding claims,
- wherein the first drive pump (5) is designed for variable rotation with the first pump parameter (P5), in the form of a variably settable first pump rotational speed (n5), and the second drive pump (7) is designed for variable rotation, independent of the first pump rotational speed (n5), with the second pump parameter (P7), in the form of a variably settable second pump rotational speed (n7).

6. Method according to Claims 4 and 5,
- wherein the thick-matter pump (1) has a variably operable first drive motor (95) and a second drive motor (97) which can be operated variably independently of the first drive motor (95), wherein the first drive motor (95) is designed for variably rotating the first drive pump (5), and the second drive motor (97) is designed for variably rotating the second drive pump (7).

7. Method according to Claim 6,
- wherein the first drive motor (95) and the second drive motor (97) each have an electric drive motor (105, 107), in particular are each an electric drive motor (105, 107).

8. Method according to Claim 4 or a claim dependent on Claim 4,
- wherein the, in particular single, drive motor (9) has a combustion drive motor (10), in particular is a combustion drive motor (10).

9. Method according to one of the preceding claims,
- wherein the first drive pump (5), in the form of a first axial piston pump (5') having a variably settable first sliding disk (6), is designed for variably setting the first pump parameter (P5), in the form of a first pivot angle (W6) of the first sliding disk (6), and the second drive pump (7), in the form of a second axial piston pump (7') having a variably settable second sliding disk (8), is designed for variably setting, independently of the first pivot angle (W6), the second pump parameter (P7), in the form of a second pivot angle (W8) of the second sliding disk (8).

10. Method according to Claims 4 and 9, in particular and according to Claim 3,
- wherein the, in particular single, drive motor (9) is designed for variably setting its motor rotational speed (n9),
- wherein the method comprises the step of: determining a motor-rotational-speed target value (n9S) for the motor rotational speed (n9) in a manner dependent on the determined overall-drive-volumetric-flow-rate target value (QAS), in particular and on the detected drive-pressure actual value (pAI), and
- wherein the method comprises: delivering the thick matter (DS) by means of setting the motor rotational speed (n9) to the determined motor-rotational-speed target value (n9S).

11. Method according to Claim 9 or 10,
- wherein, with increasing overall-drive-volumetric-flow-rate target value (QAS) in a low overall-drive-volumetric-flow-rate-target-value range (QASB1, QASB1'), a first pivot-angle target value (W6S) for the first pivot angle (W6) increases up to a first pivot-angle maximum value (W6max) and a second pivot-angle target value (W8S) for the second pivot angle (W8) is constant, and in a higher overall-drive-volumetric-flow-rate-target-value range (QASB2, QASB2'), the second pivot-angle target value (W8S) increases up to a second pivot-angle maximum value (W8max), in particular and if the first pivot-angle target value (W6S) is the first pivot-angle maximum value (W6max) and the second pivot-angle target value (W8S) is the second pivot-angle maximum value (W8max), in an even higher overall-drive-volumetric-flow-rate-target-value range (QASB4, QASB3`), the motor-rotational-speed target value (n9S) increases from a motor-rotational-speed minimum value (n9min) up to a motor-rotational-speed maximum value (n9max).

12. Method according to one of Claims 9 to 11,
- wherein the second axial piston pump (7) generates at a second pivot-angle maximum value (W8max) of the second pivot angle (W8) an overall-drive-volumetric-flow-rate value (QAW) of the overall drive volumetric flow rate (QA) that is greater than that which the first axial piston pump (5) generates at a first pivot-angle maximum value (W6max) of the first pivot angle (W6), and
- wherein, with increasing overall-drive-volumetric-flow-rate target value (QAS) in a low overall-drive-volumetric-flow-rate-target-value range (QASB1), a first pivot-angle target value (W6S) for the first pivot angle (W6) is greater than a second pivot-angle target value (W8S) for the second pivot angle (W8) up to the first pivot-angle maximum value (W6max), in a higher overall-drive-volumetric-flow-rate-target-value range (QASB2), the second pivot-angle target value (W8S) is greater than the first pivot-angle target value (W6S) up to the second pivot-angle maximum value (W8max), in particular and if the first pivot-angle target value (W6S) is the first pivot-angle maximum value (W6max) and the second pivot-angle target value (W8S) is the second pivot-angle maximum value (W8max), in an even higher overall-drive-volumetric-flow-rate-target-value range (QASB4), the motor-rotational-speed target value (n9S) increases from a motor-rotational-speed minimum value (n9min) up to a motor-rotational-speed maximum value (n9max).

13. Method according to one of the preceding claims, in particular according to Claim 4 or a claim dependent on Claim 4, in particular according to Claim 10,
- wherein the method comprises: determining the first parameter target value (P5S) and the second parameter target value (P7S), in particular and the motor-rotational-speed target value (n9S), on the basis of an optimization criterion (OK), wherein the optimization criterion (OK) is a maximum efficiency (η1max) of the thick-matter pump (1), in particular a maximum efficiency (η2max) of the hydraulic drive system (2) or a minimum energy consumption (EV9), in particular a minimum fuel consumption (KV9), and/or a maximum efficiency (n9max) of the at least one drive motor (9, 95, 97).

14. Method according to one of the preceding claims,
- wherein the first drive pump (5) and the second drive pump (7) are arranged in parallel in the hydraulic circuit (4), and/or
- wherein the hydraulic drive system (3) has a variably movable drive piston (11a, 11b) in the hydraulic circuit (4) for driving the thick-matter delivery system (2),
- wherein the first drive pump (5) and the second drive pump (7) are designed for generating the variably settable overall drive volumetric flow rate (QA) of the hydraulic fluid (HF) in the hydraulic circuit (4) for variably moving the drive piston (11a, 11b), and
- wherein the method comprises: delivering the thick matter (DS) by means of variably moving the drive piston (11a, 11b).

15. Thick-matter pump (1), wherein the thick-matter pump (1) has:
- a thick-matter delivery system (2), wherein the thick-matter delivery system (2) is designed for delivering thick matter (DS) with a variably settable delivery volumetric flow rate (QF),
- a hydraulic drive system (3), wherein, for driving the thick-matter delivery system (2), the hydraulic drive system (3) has:
- a hydraulic circuit (4) having a hydraulic fluid (HF),
- a variably operable first drive pump (5), and
- a variably operable second drive pump (7),
- wherein the first drive pump (5) is designed for variable operation with at least one variably settable first pump parameter (P5) and the second drive pump (7) is designed for variable operation, independent of the first pump parameter (P5), with at least one variably settable second pump parameter (P7) for generating a variably settable overall drive volumetric flow rate (QA) of the hydraulic fluid (HF) in the hydraulic circuit (4), and
- a determination device (50), wherein the determination device (50)
- is designed for determining an overall-drive-volumetric-flow-rate target value (QAS) for the overall drive volumetric flow rate (QA), and
- is designed for determining a first parameter target value (P5S) for the first pump parameter (P5) and a second parameter target value (P7S) for the second pump parameter (P7) in a manner dependent on the determined overall-drive-volumetric-flow-rate target value (QAS), wherein the first parameter target value (P5S) and the second parameter target value (P7S) differ from one another if the determined overall-drive-volumetric-flow-rate target value (QAS) is in at least one overall-drive-volumetric-flow-rate-target-value range (QASB1, QASB2, QASB3, QASB1') from a set (0, QASB1, QASB2, QASB3, QASB4, QASB1', QASB2`, QASB3') of possible overall-drive-volumetric-flow-rate target values (QAS), and
- wherein the thick-matter pump (1) is designed for delivering the thick matter (DS) with the delivery volumetric flow rate (QF) with a delivery-volumetric-flow-rate target value (QFS) by means of generating the overall drive volumetric flow rate (QA) with the determined overall-drive-volumetric-flow-rate target value (QAS) by means of setting the first pump parameter (P5) to the determined first parameter target value (P5S) and the second pump parameter (P7) to the determined second parameter target value (P7S).

## Revendications

1. Procédé pour faire fonctionner une pompe (1) à matières épaisses,
- la pompe (1) à matières épaisses comprenant :
- un système (2) de transport de matières épaisses, le système (2) de transport de matières épaisses étant conçu pour transporter des matières épaisses (DS) avec un débit volumique de transport (QF) réglable de manière variable, et
- un système (3) d'entraînement hydraulique, le système (3) d'entraînement hydraulique étant destiné à entraîner le système (2) de transport de matières épaisses :
- un circuit hydraulique (4) présentant un fluide hydraulique (HF),
- une première pompe d'entraînement (5) à fonctionnement variable, et
- une deuxième pompe d'entraînement (7) à fonctionnement variable,
- la première pompe d'entraînement (5) étant conçue pour fonctionner de manière variable avec au moins un premier paramètre de pompe (P5) réglable de manière variable et la deuxième pompe d'entraînement (7) étant conçue pour fonctionner de manière variable indépendamment du premier paramètre de pompe (P5) avec au moins un deuxième paramètre de pompe (P7) réglable de manière variable pour générer un débit volumique d'entraînement total (QA) réglable de manière variable du liquide hydraulique (HF) dans le circuit hydraulique (4),
- le procédé comprenant les étapes suivantes :
- détermination d'une valeur de consigne de débit volumique total d'entraînement (QAS) pour le débit volumique total d'entraînement (QA),
- détermination d'une première valeur de consigne de paramètre (P5S) pour le premier paramètre de pompe (P5) et d'une deuxième valeur de consigne de paramètre (P7S) pour le deuxième paramètre de pompe (P7) en fonction de la valeur de consigne de débit volumique d'entraînement total (QAS) déterminée, la première valeur de consigne de paramètre (P5S) et la deuxième valeur de consigne de paramètre (P7S) étant différentes l'une de l'autre, si la valeur de consigne de débit volumique total d'entraînement (QAS) déterminée est dans au moins une plage de valeurs de consigne de débit volumique total d'entraînement (QASB1, QASB2, QASB3, QASB1') parmi un ensemble (0, QASB1, QASB2, QASB3, QASB4, QASB1', QASB2', QASB3') de valeurs de consigne de débit volumique total d'entraînement (QAS) possibles, et
- transport des matières épaisses (DS) avec le débit volumique de transport (QF) avec une valeur de consigne de débit volumique de transport (QFS) en générant le débit volumique total d'entraînement (QA) avec la valeur de consigne de débit volumique total d'entraînement (QAS) déterminée en réglant le premier paramètre de pompe (P5) sur la première valeur de consigne de paramètre (P5S) déterminée et le deuxième paramètre de pompe (P7) sur la deuxième valeur de consigne de paramètre (P7S) déterminée.

2. Procédé selon la revendication 1,
- le procédé comprenant l'étape suivante : déterminer, en particulier détecter, la valeur de consigne du débit volumique de transport (QFS) pour le débit volumique de transport (QF), et
- le procédé comprenant : le fait de déterminer la valeur de consigne du débit volumique total d'entraînement (QAS) en fonction de la valeur de consigne du débit volumique d'entraînement (QFS) déterminée.

3. Procédé selon l'une des revendications précédentes,
- le procédé comprenant l'étape suivante : détecter une valeur réelle de pression d'entraînement (pAI) d'une pression d'entraînement (pA), en particulier une pression d'entraînement élevée (pH), du fluide hydraulique (HF) dans le circuit hydraulique (4), la valeur réelle de pression d'entraînement (pAI) de la pression d'entraînement (pA) s'établissant en fonction d'une valeur réelle de pression de transport (pFI) d'une pression de transport (pF) des matières épaisses (DS) lors du transport, et
- le procédé comprenant : le fait de déterminer la première valeur de consigne de paramètre (P5S) et la deuxième valeur de consigne de paramètre (P7S) en fonction de la valeur réelle de pression d'entraînement (pAI) détectée.

4. Procédé selon l'une des revendications précédentes,
- dans lequel la pompe (1) à matières épaisses comprend au moins un moteur d'entraînement (9, 95, 97), ledit au moins un moteur d'entraînement (9, 95, 97) étant conçu pour entraîner la première pompe d'entraînement (5) et la deuxième pompe d'entraînement (7) en rotation afin de générer le débit volumétrique d'entraînement total (QA), et
- le procédé comprenant : le fait de transporter les matières épaisses (DS) en entraînant la première pompe d'entraînement (5) et la deuxième pompe d'entraînement (7) en rotation au moyen dudit au moins un moteur d'entraînement (9, 95, 97).

5. Procédé selon l'une des revendications précédentes,
- dans lequel la première pompe d'entraînement (5) est conçue pour être entraînée en rotation, de manière variable, avec le premier paramètre de pompe (P5) sous la forme d'une première vitesse de pompe (n5) réglable de manière variable, et la deuxième pompe d'entraînement (7) est conçue pour être entraînée en rotation, de manière variable, indépendamment de la première vitesse de pompe (n5) avec le deuxième paramètre de pompe (P7) sous la forme d'une deuxième vitesse de pompe (n7) réglable de manière variable.

6. Procédé selon les revendications 4 et 5,
- dans lequel la pompe (1) à matières épaisses comprend un premier moteur d'entraînement (95) à fonctionnement variable et un deuxième moteur d'entraînement (97) apte à fonctionner de manière variable indépendamment du premier moteur d'entraînement (95), le premier moteur d'entraînement (95) étant conçu pour entraîner en rotation, de manière variable, la première pompe d'entraînement (5) et le deuxième moteur d'entraînement (97) étant conçu pour entraîner en rotation, de manière variable, la deuxième pompe d'entraînement (7).

7. Procédé selon la revendication 6,
- dans lequel le premier moteur d'entraînement (95) et le deuxième moteur d'entraînement (97) comprennent chacun un moteur d'entraînement électrique (105, 107), en particulier sont un moteur d'entraînement électrique (105, 107) .

8. Procédé selon la revendication 4 ou une revendication dépendante de la revendication 4,
- dans lequel le moteur d'entraînement (9), notamment unique, comprend un moteur d'entraînement (10) à combustion interne, notamment est un moteur d'entraînement (10) à combustion interne.

9. Procédé selon l'une des revendications précédentes,
- dans lequel la première pompe d'entraînement (5) est sous la forme d'une première pompe (5') à pistons axiaux présentant un premier disque coulissant (6) réglable de manière variable pour régler de manière variable du premier paramètre de pompe (P5) sous la forme d'un premier angle de pivotement (W6) du premier disque coulissant (6) et la deuxième pompe d'entraînement (7) est sous la forme d'une deuxième pompe (7') à pistons axiaux présentant un deuxième disque coulissant (8) réglable de manière variable pour le réglage variable, indépendamment du premier angle de pivotement (W6), du deuxième paramètre de pompe (P7) sous la forme d'un deuxième angle de pivotement (W8) du deuxième disque coulissant (8).

10. Procédé selon les revendications 4 et 9, en particulier et selon la revendication 3,
- dans lequel le moteur d'entraînement (9), notamment unique, est conçu de telle sorte que son régime (n9) soit réglable de manière variable,
- le procédé comprenant l'étape suivante : déterminer une valeur de consigne du régime du moteur (n9S) pour le régime du moteur (n9) en fonction de la valeur de consigne de débit volumique d'entraînement total (QAS) déterminée, en particulier et de la valeur réelle de pression d'entraînement (pAI) détectée, et
- le procédé comprenant : le fait de transporter les matières épaisses (DS) en réglant le régime du moteur (n9) sur la valeur de consigne de régime de moteur (n9S) déterminée.

11. Procédé selon la revendication 9 ou la revendication 10,
- dans lequel, lorsque la valeur de consigne du débit volumique total d'entraînement (QAS) augmente dans une gamme basse (QASB1, QASB1') de valeurs de consigne du débit volumique total d'entraînement, une première valeur de consigne d'angle de pivotement (W6S) pour le premier angle de pivotement (W6) augmente jusqu'à une première valeur maximale d'angle de pivotement (W6max) et une deuxième valeur de consigne d'angle de pivotement (W8S) pour le deuxième angle de pivotement (W8) est constante, et, dans une gamme plus élevée de valeurs de consigne du débit volumique total d'entraînement (QASB2, QASB2'), la deuxième valeur de consigne d'angle de pivotement (W8S) augmente jusqu'à une deuxième valeur maximale d'angle de pivotement (W8max), en particulier et si la première valeur de consigne d'angle de pivotement (W6S) est la première valeur maximale d'angle de pivotement (W6max) et la deuxième valeur de consigne d'angle de pivotement (W8S) est la deuxième valeur maximale d'angle de pivotement (W8max), dans une gamme encore plus élevée (QASB4, QASB3') de valeurs de consigne de débit volumique total d'entraînement, la valeur de consigne de régime de moteur (n9S) augmente depuis une valeur de régime minimal du moteur (n9min) jusqu'à une valeur de régime maximal du moteur (n9max).

12. Procédé selon l'une des revendications 9 à 11,
- dans lequel la deuxième pompe (7) à pistons axiaux produit, à une deuxième valeur maximale d'angle de pivotement (W8max) du deuxième angle de pivotement (W8), une valeur de débit volumique total d'entraînement (QAW) du débit volumique total d'entraînement (QA) supérieure à celle de la première pompe (5) à pistons axiaux à une première valeur maximale d'angle de pivotement (W6max) du premier angle de pivotement (W6), et
- dans lequel, lorsque la valeur de consigne de débit volumique total d'entraînement (QAS) augmente dans une gamme basse (QASB1) de valeurs de consigne de débit volumique total d'entraînement, une première valeur de consigne d'angle de pivotement (W6S) pour le premier angle de pivotement (W6) est supérieure à une deuxième valeur de consigne d'angle de pivotement (W8S) pour le deuxième angle de pivotement (W8) jusqu'à la première valeur maximale d'angle de pivotement (W6max), dans une gamme plus élevée (QASB2) de valeurs de consigne de débit volumique total d'entraînement, la deuxième valeur de consigne d'angle de pivotement (W8S) est supérieure à la première valeur de consigne d'angle de pivotement (W6S) jusqu'à la deuxième valeur maximale d'angle de pivotement (W8max), en particulier, et si la première valeur de consigne d'angle de pivotement (W6S) est la première valeur maximale d'angle de pivotement (W6max) et la deuxième valeur de consigne d'angle de pivotement (W8S) est la deuxième valeur maximale d'angle de pivotement (W8max), dans une gamme encore plus élevée (QASB4) de valeurs de consigne de débit volumique total d'entraînement, la valeur de consigne de régime de moteur (n9S) augmente depuis une valeur minimale de régime de moteur (n9min) jusqu'à une valeur maximale de régime de moteur (n9max).

13. Procédé selon l'une des revendications précédentes, notamment selon la revendication 4, ou selon une revendication dépendante de la revendication 4, notamment selon la revendication 10,
- le procédé comprenant : le fait de déterminer la première valeur de consigne de paramètre (P5S) et la deuxième valeur de consigne de paramètre (P7S), notamment et de la valeur de consigne de régime moteur (n9S), à partir d'un critère d'optimisation (OK), le critère d'optimisation (OK) étant un rendement maximal (n1max) de la pompe (1) à matières épaisses, en particulier un rendement maximal (η2max) du système d'entraînement hydraulique (2) ou une consommation d'énergie minimale (EV9), en particulier une consommation de carburant minimale (KV9), et/ou un rendement maximal (η9max) dudit au moins un moteur d'entraînement (9, 95, 97).

14. Procédé selon l'une des revendications précédentes,
- dans lequel la première pompe d'entraînement (5) et la deuxième pompe d'entraînement (7) sont agencées en parallèle dans le circuit hydraulique (4), et/ou
- dans lequel le système (3) d'entraînement hydraulique comprend un piston d'entraînement à déplacement variable (11a, 11b) dans le circuit hydraulique (4) pour entraîner le système (2) de transport de matières épaisses,
- dans lequel la première pompe d'entraînement (5) et la deuxième pompe d'entraînement (7) sont conçues pour générer le débit volumétrique d'entraînement total (QA) réglable de manière variable du fluide hydraulique (HF) dans le circuit hydraulique (4) de façon à déplacer de manière variable le piston d'entraînement (11a, 11b), et
- le procédé comprenant : le fait de transporter les matières épaisses (DS) au moyen d'un déplacement variable du piston d'entraînement (11a, 11b).

15. Pompe (1) à matières épaisses, la pompe (1) à matières épaisses comprenant :
- un système (2) de transport de matières épaisses, le système (2) de transport de matières épaisses étant conçu pour transporter des matières épaisses (DS) avec un débit volumique de transport (QF) réglable de manière variable,
- un système (3) d'entraînement hydraulique, le système (3) d'entraînement hydraulique comprenant, pour l'entraînement du système (2) de transport de matières épaisses :
- un circuit hydraulique (4) présentant un fluide hydraulique (HF),
- une première pompe d'entraînement (5) à fonctionnement variable, et
- une deuxième pompe d'entraînement (7) à fonctionnement variable,
- la première pompe d'entraînement (5) étant conçue pour fonctionner de manière variable avec au moins un premier paramètre de pompe (P5) réglable de manière variable et la deuxième pompe d'entraînement (7) étant conçue pour fonctionner de manière variable indépendamment du premier paramètre de pompe (P5) avec au moins un deuxième paramètre de pompe (P7) réglable de manière variable pour générer un débit volumique d'entraînement total (QA) réglable de manière variable du liquide hydraulique (HF) dans le circuit hydraulique (4), et
- un dispositif de détermination (50), le dispositif de détermination (50) étant conçu
- pour déterminer une valeur de consigne du débit volumique total d'entraînement (QAS) pour le débit volumique total d'entraînement (QA), et
- pour déterminer une première valeur de consigne de paramètre (P5S) pour le premier paramètre de pompe (P5) et une deuxième valeur de consigne de paramètre (P7S) pour le deuxième paramètre de pompe (P7) en fonction de la valeur de consigne de débit volumique d'entraînement total (QAS) déterminée, la première valeur de consigne de paramètre (P5S) et la deuxième valeur de consigne de paramètre (P7S) étant différentes l'une de l'autre, si la valeur de consigne de débit volumique total d'entraînement (QAS) déterminée se situe dans au moins une gamme de valeurs de consigne de débit volumique total d'entraînement (QASB1, QASB2, QASB3, QASB1') parmi un ensemble (0, QASB1, QASB2, QASB3, QASB4, QASB1', QASB2', QASB3') de valeurs de consigne de débit volumique total d'entraînement (QAS) possibles, et
- la pompe (1) à matières épaisses étant conçue pour transporter les matières épaisses (DS) avec le débit volumique de transport (QF) avec une valeur de consigne de débit volumique de transport (QFS) en générant le débit volumique total d'entraînement (QA) avec la valeur de consigne de débit volumique total d'entraînement (QAS) déterminée en réglant le premier paramètre de pompe (P5) sur la première valeur de consigne de paramètre (P5S) déterminée et le deuxième paramètre de pompe (P7) sur la deuxième valeur de consigne de paramètre (P7S) déterminée.
